# EUROPÄISCHE PATENTSCHRIFT

(11) **EP 0 842 461 B1**
(45) Veröffentlichungstag und Bekanntmachung des Hinweises auf die Patenterteilung: **12.05.1999**
(21) Anmeldenummer: 96924768.3
(22) Anmeldetag: 24.07.1996
(51) Int. Cl.: G05F 3/22

(54) **SCHALTUNGSANORDNUNG ZUR BASISVORSPANNUNGSVERSORGUNG VON STROMQUELLENTRANSISTOREN IN BIPOLAR-IC-SCHALTUNGEN**
CIRCUITRY FOR SUPPLYING THE BASE BIAS VOLTAGE OF CURRENT SOURCE TRANSISTORS IN BIPOLAR IC CIRCUITS
CIRCUITS D'ALIMENTATION EN TENSION DE POLARISATION DE TRANSISTORS SOURCES DE COURANT DANS DES CIRCUITS INTEGRES BIPOLAIRES

(30) Priorität: 01.08.1995 DE 19528209
(43) Veröffentlichungstag der Anmeldung: 20.05.1998
(73) Patentinhaber: SIEMENS AKTIENGESELLSCHAFT, 80333 München (DE)
(72) Erfinder: UNTERRICKER, Reinhold, D-85591 Vaterstetten (DE)
(86) Internationale Anmeldenummer: DE9601364
(87) Internationale Veröffentlichungsnummer: WO9705537

(56) Entgegenhaltungen:
- DE-A- 2 533 199
- GB-A- 2 250 358
- US-A- 4 808 908
- US-A- 5 291 122

## Beschreibung

Für Stromquellentransistoren, wie sie in integrierten Bipolarschaltungen häufig vorkommen, wird die erforderliche Basisvorspannung vielfach mit Hilfe einer Bandgap-Referenz-Schaltung gewonnen. Bandabstands-Referenz-Schaltungen, wie sie z.B. aus Tietze, Schenk: Halbleiter-Schaltungstechnik, 5. Aufl. Berlin Heidelberg New York 1980, Abb. 16.29 und 16.30, und 9. Aufl., Berlin Heidelberg New York Tokyo 1991, Abb. 18.29 bis 18.31, bekannt sind, erzeugen an sich eine unabhängig von der Temperatur und von Widerstandstoleranzen konstante Spannung von beispielsweise ca. 1,2 V. In integrierten Bipolarschaltungen wird allerdings für Stromquellentransistoren eine Basisvorspannung benötigt, die bezüglich der Temperatur und der Widerstandstoleranzen eine bestimmte Abhängigkeit besitzt, nämlich derart, daß der von den Stromquellen gelieferte Strom an den von diesem Strom durchflossenen Lastwiderständen einen konstanten Spannungsabfall hervorruft. Eine solche Abhängigkeit wird in der Praxis mit Hilfe einer entsprechend modifizierten Bandgap-Referenz-Schaltung bewirkt. Um dann einzelne mit der Basisvorspannung versorgte Schaltungsteile voneinander zu entkoppeln und um die Bandgap-Schaltung nicht zu sehr zu belasten, wird die Basisvorspannung über Verteilerschaltungen an die einzelnen Schaltungsblöcke geführt. Dieses in der Praxis übliche Schaltungsprinzip ist in FIG 1 dargestellt, worin die modifizierte Bandgap-Referenz-Schaltung mit B und zwei Verteilerschaltungen mit V bezeichnet sind.

Eine solche Verteilerschaltung kann die in FIG 2 skizzierte Schaltungsstruktur haben, wobei in FIG 2 einige zusätzliche, für das weitere Verständnis unwesentliche Widerstände nicht dargestellt sind. Die in FIG 2 skizzierte Verteilerschaltung V besteht im wesentlichen aus einer Eingangsstufe E, einem von Schwankungen der Speisespannung unabhängigen Inverter J und einem Ausgangstreiber A. Die Eingangsstufe E ist mit einem mit der Eingangsspannung Uᵢₙ beaufschlagten Transistor T₄ und einem ihm in einer Reihenschaltung vorgeschalteten gleichen Transistor T₃ gebildet. Der (im Prinzip etwa aus der DE-C3-2 533 199, Fig.1, bekannte) Inverter J ist mit einer Reihenschaltung eines ersten Transistors T₁ und eines gleichen, mit einem Kollektorwiderstand R₁ und einem Emitterwiderstand R₂ versehenen zweiten Transistors T₂ gebildet. Der (im Prinzip z.B. aus DE-C3-2 849 231 und DE-C2-2 849 153 bekannte) Ausgangstreiber A ist mit einem Emitterfolger T₆, R₆ und einem in Reihe zu dessen Transistor T₆ geschalteten gleichen Transistor T₅ gebildet. Die Verteilerschaltung V setzt eine Eingangsspannung Uᵢₙ in eine gleich grosse Ausgangsspannung Uₒᵤₜ um:
Es ist einerseits${\text{U}}_{\text{V}} {\text{= U}}_{\text{BE1}} {\text{+ U}}_{\text{R1}} {\text{+U}}_{\text{BE6}} {\text{+ U}}_{\text{out}}$ und andererseits${\text{U}}_{\text{V}} {\text{= U}}_{\text{BE5}} {\text{+ U}}_{\text{BE3}} {\text{+ U}}_{\text{BE2}} {\text{+ U}}_{\text{R2}} {\text{- U}}_{\text{BE4}} {\text{+ U}}_{\text{in}} \text{;}$ worin mit U_{BEj} die Basis-Emitter-Spannung eines j-ten Transistors Tⱼ bezeichnet wird. Unter den durch entsprechende Dimensionierung der Transistoren und der Widerstände (R₁ = R₂) zu erfüllenden Bedingungen U_{BE1} = U_{BE2,} U_{BE3} = U_{BE4} und U_{BE5} = U_{BE6} sowie U_{R1} = U_{R2} ergibt sich hieraus Uₒᵤₜ = Uᵢₙ.

In modernen Halbleitertechnologien stehen unterschiedliche Widerstandstypen zur Verfügung. So können beispielsweise in Siemens-B6HF-Technologie drei unterschiedliche Widerstandstypen mit verschiedenen Flächenwiderständen zum Einsatz kommen, die sich in Abhängigkeit von der Temperatur unterschiedlich verhalten und die bei der Herstellung unterschiedliche Streuungen aufweisen können. Paßt man eine modifizierte Bandgap-Schaltung an einen solchen Widerstandstyp an, so wird der Spannungsabfall (U_{RC}, U_{RE} in FIG 1) an Widerständen dieses Typs konstant sein, an Widerständen der anderen Typen aber von der Temperatur und von herstellungsprozeßschwankungsbedingten Parameterstreuungenen abhängig sein.

Um dem zu begegnen, kann man für jeden Widerstandstyp eine eigene Bandgap-Schaltung vorsehen, also beispielsweise eine für Widerstände in p-dotiertem Polysilizium ausgelegte Bandgap-Referenz-Schaltung, die eine Basisspannung Uₒᵤₜ = Uₚ für Stromquellen mit p-dotierten Widerständen erzeugt, und eine für Widerstände in n-dotiertem Polysilizium ausgelegte Bandgap-Referenz-Schaltung, die eine Basisspannung Uₙ für Stromquellen mit n-dotierten Widerständen erzeugt. Dabei wird allerdings einerseits mehr Chipfläche für die zusätzlichen Schaltungen benötigt und andererseits durch diese auch mehr Leistung verbraucht. Ein solcher erhöhter Leistungsverbrauch ist insbesondere bei Widerständen mit niedrigem Flächenwiderstand wesentlich, weil hier hohe Ströme fließen, sofern die Widerstände nicht außergewöhnlich große Abmessungen annehmen sollen, - was indessen wiederum teure Chipfläche kosten würde.

Die Erfindung zeigt demgegenüber einen Weg zu einer Basisvorspannungsversorgung von Stromquellentransistoren in Bipolar-IC-Schaltungen, ohne für jeden Widerstandsyp eine eigene Bandgap-Referenz-Schaltung aufbauen zu müssen.

Die Erfindung betrifft eine Schaltungsanordnung zur Basisvorspannungsversorgung von Stromquellentransistoren in Bipolar-IC-Schaltungen, mit einer Bandgap-Referenz-Schaltung zur Lieferung einer von der Temperatur und von Widerstandstoleranzen in der Weise abhängigen Basisvorspannung, daß der von den Stromquellentransistoren gelieferte Strom an von diesem Strom durchflossenen Lastwiderständen einen konstanten Spannungsabfall hervorruft, und wenigstens einer ihr nachgeschalteten, die jeweilige Basisvorspannung abgebenden Verteilerschaltung mit einer Eingangsstufe, einem Ausgangstreiber und einem dazwischenliegenden Inverter, der mit einer an der Speisespannung liegenden Reihenschaltung eines ersten Transistors, eines ersten Widerstands, eines zweiten Transistors und eines zweiten Widerstands gebildet ist; diese Schaltungsanordnung ist erfindungsgemäß dadurch gekennzeichnet, daß zur Basisvorspannungsversorgung von Stromquellentransistoren eines anderen Widerstandstyps als desjenigen, für den die Bandgap-Referenz-Schaltung ausgelegt ist, in der zugehörigen Verteiler- bzw., anders gesagt, Umsetzschaltung der zweite Widerstand von demjenigen Widerstandstyp ist, für den die Bandgap-Referenz-Schaltung ausgelegt ist, und der erste Widerstand durch die Reihenschaltung eines Widerstands ebendieses Widerstandstyps und eines Widerstands des anderen Widerstandstyps gebildet ist.

Dadurch, daß in der Verteilungsschaltung für die Basisvorspannung ein Widerstand aus zwei Teilwiderständen kombiniert wird, deren einer aus den Widerstandsmaterialien der eigentlichen Bandgap-Schaltung gebildet ist und deren anderer aus den Widerstandsmaterialien der in den Transistorstromquellen verwendeten Widerstände gebildet ist, wird die Basisvorspannung für diese Stromquellen in der Verteilungs- bzw. Umsetzschaltung so umgesetzt, daß Parameterstreuungen und unterschiedliche Temperaturgänge der verwendeten Widerstandstypen ausgeglichen werden.

Weitere Besonderheiten der Erfindung werden aus der nachfolgenden näheren Erläuterung der Erfindung anhand der Zeichnungen ersichtlich. Dabei zeigen
- FIG 1: ein Prinzipschaltbild einer Schaltungsanordnung zur Basisvorspannungsversorgung von Stromquellentransistoren in Bipolar-IC-Schaltungen,
- FIG 2: ein vereinfachtes Schaltbild einer darin enthaltenen Verteiler- bzw. Umsetzschaltung und
- FIG 3: ein Prinzipschaltbild einer Schaltungsanordnung zur Basisvorspannungsversorgung von Stromquellentransistoren unterschiedlicher Widerstandstypen;
- FIG 4: verdeutlicht den Aufbau von Widerständen, und
- FIG 5: zeigt Simulationsergebnisse.

In der in FIG 1 schematisch in einem Blockschaltbild dargestellten Schaltungsanordnung zur Basisvorspannungsversorgung von Stromquellentransistoren in Bipolar-IC-Schaltungen sind einer im eingangs erläuterten Sinne modifizierten Bandgap-Referenz-Schaltung B zwei Verteilerschaltungen V nachgeschaltet, über die, wie dies in FIG 1 für zwei Stromquellentransistorschaltungen Q dargestellt ist, solche Stromquellentransistorschaltungen mit einer Basisvorspannung versorgt werden, so daß der von den Stromquellen Q gelieferte Strom an den von ihm durchflossenen Lastwiderständen R_{C}, R_{E} einen konstanten Spannungsabfall hervorruft. Dies wurde eingangs bereits erläutert; weitere Erläuterungen dazu an dieser Stelle sind für das Verständnis der Erfindung nicht erforderlich.

Wie eingangs ebenfalls bereits erläutert wurde, besteht die in FIG 2 skizzierte Verteilerschaltung V im wesentlichen aus einer mit einem Transistor T₄, der mit der Eingangsspannung Uᵢₙ beaufschlagt ist, und einem ihm in einer Reihenschaltung vorgeschalteten gleichen Transistor T₃ gebildeten Eingangsstufe E, einem mit zwei gleichen Transistoren T₁, T₂, deren zweiter Transistor T₂ mit einem Kollektorwiderstand R₁ und einem Emitterwiderstand R₂ versehen ist, gebildeten und von Schwankungen der Speisespannung unabhängigen Inverter J und einem mit einem Emitterfolger T₆, R₆ und einem in Reihe zu dessen Transistor T₆ geschalteten gleichen Transistor T₅ gebildeten Ausgangstreiber A.

Es sei nun zum Beispiel angenommen, daß die modifizierte Bandgap-Referenz-Schaltung B für Widerstände in p-dotiertem Polysilizium ausgelegt ist und eine Basisspannung Uₒᵤₜ = Uₚ für Stromquellen mit p-dotierten Widerständen erzeugt. Zur Versorgung von Stromquellen P_{Q}, in welchen p-dotierte Widerstände P_{R_{C}}, P_{R_{E}} eingesetzt werden, wird dann, wie dies in FIG 3 skizziert ist, eine herkömmliche Verteilerschaltung V eingesetzt, die die in FIG 2 skizzierte Struktur aufweist und die eine Basisvorspannung Uₚ liefert, mit welcher der Spannungsabfall an p-dotierten Widerständen (P_{R_{C}}, P_{R_{E}}) möglichst wenig schwankt. Zur Versorgung von Stromquellen nQ, in welchen n-dotierte Widerstände ⁿR_{C}, ⁿR_{E} eingesetzt werden, wird demgegenüber eine Verteiler- bzw. Umsetzschaltung V' eingesetzt, die eine Basisvorspannung Uₙ liefert, mit welcher der Spannungsabfall an n-dotierten Widerständen (ⁿR_{C}, ⁿR_{E}) sich möglichst wenig ändert. In der Verteiler- bzw. Umsetzschaltung V', die wiederum die in FIG 2 skizzierte Struktur aufweist, werden die Transistoren T₁ und T₂, T₃ und T₄ sowie T₅ und T₆ wiederum paarweise gleich dimensioniert, so daß. sich durch Gleichsetzen der in Gl.(1) und Gl.(2) stehenden Ausdrücke und mit Uᵢₙ = Uₚ, Uₒᵤₜ = Uₙ die Beziehung${\text{U}}_{\text{n}} {\text{= U}}_{\text{p}} {\text{+(U}}_{\text{R2}} {\text{- U}}_{\text{R1}} \text{)}$ ergibt.

Im Gegensatz zur herkömmlichen Verteilerschaltung V wird in der Umsetzschaltung V' die Differenz der an den Widerständen R₁ und R₂ abfallenden Spannungen zur Anpassung der Basisvorspannung an die verschiedenen Widerstandstypen verwendet. Dies geschieht im Beispiel dadurch, daß der Widerstand R₂ vollständig aus p-dotiertem Silizium und der Widerstand R₁ in einer Reihenschaltung teilweise aus p-dotiertem Silizium und teilweise aus n-dotiertem Silizium hergestellt wird. Bei verschwindenden Abweichungen beider Widerstandstypen von ihren Zielwerten sind R₁ und R₂ gleich, so daß nach Gl.(3)${\text{U}}_{\text{n}} {\text{= U}}_{\text{p}}$ wird.

Streuen allein die n-dotierten Widerstände beispielsweise zu höheren Werten, so wird der Spannungsabfall U_{R1} größer als der Spannungsabfall U_{R2}; die Spannung Uₙ wird daher gemäß Gl. (3) kleiner als Up sein, so daß mit der so verminderten Basisvorspannung der Stromquellen (n_{Q}) mit n-dotierten Widerständen (ⁿR_{C}, ⁿR_{E}) die an diesen abfallenden Spannungen konstant bleiben. Derselbe stabilisierende Effekt tritt ein, wenn die n-dotierten Widerstände zu kleineren Werten streuen. Streuen dagegen allein die p-dotierten Widerstände zu höheren Werten, so wird die Spannung U_{R2} größer als die Spannung U_{R1}, weil der Widerstandswert des Widerstands R₂ stärker zunimmt als der Widerstandswert des Widerstands R₁. Nach Gl.(3) wird die Spannung Uₙ also großer sein als die Spannung Uₚ, die wegen der Streuung der p-dotierten Widerstände zu größeren Werten von der Bandgap-Schaltung reduziert wird. Damit bleibt dann bei entsprechender Dimensionierung die Spannung Uₙ konstant.

Der gleiche stabilisierende Effekt wird bei anderen Kombinationen von Widerstandsstreuungen (beide Widerstandstypen streuen in gleicher oder in entgegengesetzter Richtung) erzielt; inhärent werden damit auch unterschiedliche Temperaturgänge der beiden Widerstandstypen ausgeglichen.

Zu der folgenden, tiefergehenden Betrachtung der Schaltungsanordnung sei wiederum angenommen, daß die modifizierte Bandgap-Referenzschaltung B für Stromquellen mit p-dotierten Widerständen dimensioniert ist und eine Basisspannung Uₚ für Stromquellen mit p-dotierten Widerständen erzeugt; die erzeugte Basisvorspannung Uₚ ist dann von der Temperatur und von Schwankungen der p-dotierten Widerstände abhängig, so daß man Uₚ = Uₚ(T, xₚ) schreiben kann, worin T die Temperatur ist und der Faktor xₚ die Streuung der p-dotierten Widerstände ausdrückt. Der Temperaturgang der Widerstände soll bei der folgenden Betrachtung außer Betracht bleiben, da er implizit in den Streuungen enthalten ist.
Das vollständige Differential der Basisvorspannung Uₚ ist${\text{dU}}_{\text{p}} \text{=} \frac{{\text{∂U}}_{\text{p}}}{\text{∂T}} \text{dT +} \frac{{\text{∂U}}_{\text{p}}}{{\text{∂x}}_{\text{p}}} {\text{dx}}_{\text{p}} \text{.}$ Aufgrund der Dimensionierung der Bandgap-Schaltung B bleiben die Spannungsabfälle an p-dotierten Widerständen bei Änderungen der Temperatur und bei Widerstandsstreuungen konstant; die partiellen Differentiale seien in diesem Fall$\frac{{\text{∂U}}_{\text{p}}}{\text{∂T}} {\text{= k}}_{\text{T}}$ und$\frac{{\text{∂U}}_{\text{p}}}{{\text{∂x}}_{\text{p}}} {\text{= k}}_{\text{x}} \text{.}$

In üblichen Bipolartechnologien hat k_{T} einen Wert von etwa -1...-2 mV/K und kₓ einen Wert von etwa -25...-30 mV. Damit die Spannung am Emitterwiderstand konstant bleibt, muß sich der Emitterstrom bei einer Widerstandsänderung dx um dI = -I dx ändern. Mit dem Exponentialgesetz für den Emitterstrom I = Iₛ·e^{(U/U}T⁾ ist dI = (I/U_{T})·dU, somit dU = -U_{T}·dx. Die Verteilerschaltung bzw., anders gesagt, Umsetzerschaltung V' erzeugt aus der Spannung Uₚ die Spannung Uₙ gemäß${\text{U}}_{\text{n}} {\text{= U}}_{\text{p}} {\text{+ f(T,x}}_{\text{p}} {\text{,x}}_{\text{n}} \text{),}$ woraus sich das vollständige Differential${\text{dU}}_{\text{n}} {\text{= dU}}_{\text{p}} \text{+} \frac{{\text{∂U}}_{\text{n}}}{\text{∂T}} \text{dT +} \frac{{\text{∂U}}_{\text{n}}}{{\text{∂x}}_{\text{p}}} {\text{dx}}_{\text{p}} \text{+} \frac{{\text{∂U}}_{\text{n}}}{{\text{∂x}}_{\text{n}}} {\text{dx}}_{\text{n}}$ ergibt.

Sollen nun auch die Spannungsabfälle an n-dotierten Widerständen bei Änderungen der Temperatur und bei Widerstandsstreuungen konstant sein, so muß auch für Uₙ gelten${\text{dU}}_{\text{n}} {\text{= k}}_{\text{T}} {\text{dT + k}}_{\text{x}} {\text{dx}}_{\text{n}} \text{.}$ Setzt man die Ausdrücke von Gl.(7) und Gl.(8) einander gleich und verwendet Gl.(4) mit Gl.(5a) und Gl.(5b), so erhält man${\text{k}}_{\text{T}} {\text{dT + k}}_{\text{x}} {\text{dx}}_{\text{p}} \text{+} \frac{{\text{∂U}}_{\text{n}}}{\text{∂T}} \text{dT +} \frac{{\text{∂U}}_{\text{n}}}{{\text{∂x}}_{\text{p}}} {\text{dx}}_{\text{p}} \text{+} \frac{{\text{∂U}}_{\text{n}}}{{\text{∂x}}_{\text{n}}} {\text{dx}}_{\text{n}} {\text{= k}}_{\text{T}} {\text{dT + k}}_{\text{x}} {\text{dx}}_{\text{n}} \text{.}$

Diese Gleichung wird erfüllt bei Erfüllung folgender Bedingungen:$\frac{{\text{∂U}}_{\text{n}}}{\text{∂T}} \text{= 0,}$$\frac{{\text{∂U}}_{\text{n}}}{{\text{∂x}}_{\text{p}}} {\text{= -k}}_{\text{x}} \text{,}$$\frac{{\text{∂U}}_{\text{n}}}{{\text{∂x}}_{\text{n}}} {\text{= + k}}_{\text{x}} \text{.}$

Die Bedingung (10a) bedeutet, daß der Temperaturgang der Stromquellentransistoren allein mit der Bandgap-Schaltung B (und nicht mit der Umsetzschaltung V') kompensiert wird; die Bedingung (10b) bedeutet, daß die Umsetzschaltung V' die durch eine Streuung (xₚ) von p-dotierten Widerständen bewirkte Spannungskorrektur rückgängig macht, und mit Erfüllung der Bedingung (10c) wird eine Spannungskorrektur durch eine Streuung (xₙ) von n-dotierten Widerständen bewirkt.

Es sei nun eine Umsetzschaltung V' (in FIG 3) der in FIG 2 skizzierten Struktur betrachtet, in welcher der Widerstand R₁ aus einem p-dotierten Widerstand und einem n-dotierten Widerstand zusammengesetzt ist. Um die Spannungsdifferenz U_{R2}-U_{R1} in Gl.(3) berechnen zu können, muß man den durch die Widerstände R₁ und R₂ fliessenden Strom kennen. Er ergibt sich aus der Masche Uᵥ - T₅ - T₃- T₆ - U₂- T₄ - Uᵢₙ bei Uᵢₙ = Uₚ zu${\text{I}}_{\text{(R2)}} \text{=} \frac{{\text{U}}_{\text{v}} {\text{- 3U}}_{\text{BE}} {\text{- (U}}_{\text{P}} {\text{- U}}_{\text{BE}} \text{)}}{{\text{R}}_{\text{2}}}$

Damit erhält man aus Gl.(3)${\text{U}}_{\text{n}} \text{=} \frac{{\text{R}}_{\text{1}}}{{\text{R}}_{\text{2}}} {\text{U}}_{\text{p}} \text{+} \frac{{\text{R}}_{\text{2}} {\text{- R}}_{\text{1}}}{{\text{R}}_{\text{2}}} {\text{(U}}_{\text{v}} {\text{- 2U}}_{\text{BE}} \text{).}$

Die Vorspannung Uᵥ kann vorteilhaft aus einer Mehrzahl von Basis-Emitter-Spannungen abgeleitet werden, so daß der Term (Uᵥ - 2·U_{BE}) durch m·U_{BE} ausgedrückt werden kann; ein praktischer Wert für m ist 2,5.
Der Widerstand R₂ aus p-dotiertem Polysilizium streut mit dem Faktor xₚ:${\text{R}}_{\text{2}} {\text{= x}}_{\text{p}} \text{·R;}$ der Widerstand R₁, der zu einem Bruchteil (1-µ) aus p-dotiertem Silizium und zu dem Bruchteil µ aus n-dotiertem Silizium hergestellt ist, streut nach der Beziehung${\text{R}}_{\text{1}} {\text{= [(1 - µ)x}}_{\text{p}} {\text{+ µx}}_{\text{n}} \text{]R.}$

In Gl.(12) eingesetzt ergibt sich damit

Uₙ ist folglich bei gegebenem Aufteilungsverhältnis µ eine Funktion von U_{P}, xₚ, xₙ und - über die Temperaturabhängigkeit der Basis-Emitter-Spannung - auch von T.
Der Dimensionierung der Schaltung liegen die Zielwerte xₙ = 1 und xₚ = 1 zugrunde, bei welchen die Kompensation exakt sein soll; dieser Punkt xₙ = 1, xₚ = 1 heisst auch Entwicklungspunkt.
Im Entwicklungspunkt xₙ = 1, xₚ = 1 lassen sich die partiellen Differentiale nach Gl.(10a, 10b, 10c) jetzt schreiben als$\frac{{\text{∂U}}_{\text{n}}}{\text{∂T}} \text{= µ·0·} \frac{{\text{∂U}}_{\text{BE}}}{\text{∂T}}$$\frac{{\text{∂U}}_{\text{n}}}{{\text{∂x}}_{\text{p}}} {\text{= -µ(U}}_{\text{p}} {\text{-mU}}_{\text{BE}} \text{)}$$\frac{{\text{∂U}}_{\text{n}}}{{\text{∂x}}_{\text{n}}} {\text{= +µ(U}}_{\text{p}} {\text{- mU}}_{\text{BE}} \text{)}$

Nach Gl.15 hängt Uₙ von Uₚ mit dem Faktor (1-µ)+µ$\frac{{\text{x}}_{\text{n}}}{{\text{x}}_{\text{p}}}$ ab, so daß im allgemeinen $\frac{{\text{dU}}_{\text{n}}}{{\text{dU}}_{\text{p}}}$ = (1-µ)+µ$\frac{{\text{x}}_{\text{n}}}{{\text{x}}_{\text{p}}}$ ≠ 1 ist; im Entwicklungspunkt ist jedoch wegen $\frac{{\text{x}}_{\text{n}}}{{\text{x}}_{\text{p}}}$ = 1 das Differential $\frac{{\text{dU}}_{\text{n}}}{{\text{dU}}_{\text{p}}}$ = (1-µ) + µ$\frac{\text{1}}{\text{1}}$ = 1 und damit so, wie es (in Gl.(6)) gefordert wird. [Bei $\frac{{\text{x}}_{\text{n}}}{{\text{x}}_{\text{p}}}$ ≠ 1 wird diese Forderung nicht mehr exakt erfüllt; die Umsetzschaltung arbeitet um so genauer, je besser die Bedingung erfüllt ist.] Die partielle Ableitung nach der Temperatur ist Null, was der Forderung aus Gl.(10a) entspricht. Um die Bedingungen der Gl.(10b, 10c) zu erfüllen, muß µ zu$\text{µ =} \frac{{\text{k}}_{\text{x}}}{{\text{U}}_{\text{p}} {\text{- mU}}_{\text{BE}}}$ gewählt werden. Nimmt man für den Ausdruck Uₚ - mU_{BE} einen Wert von ca. -0,75 V an und setzt kₓ = -30 mV, so muß µ = 0,04 sein. Dies kann mit einem Widerstand R₁ erreicht werden, der mit einer Reihenschaltung von 4 % n-dotiertem Widerstandsmaterial und 96 % p-dotiertem Widerstandsmaterial realisiert ist.

Der Widerstand R₁ der Verteil- bzw. Umsetzschaltung V' muß im hier betrachteten Ausführungsbeispiel also zu 4 % aus demjenigen Material bestehen, für welches die modifizierte Bandgap-Referenz-Schaltung B nicht ausgelegt ist und an welche sie daher durch die Umsetzschaltung V' anzupassen ist.
Handelt es sich um Polysiliziumwiderstände mit verschiedenen Dotiermaterialien, so muß der Widerstand R₁ mit zwei in Reihe geschalteten Widerständen der beiden Typen realisiert sein. Um keine Asymmetrien bezüglich der Kontaktlöcher zu bilden, sollte auch der Widerstand R₂ aus einer Reihenschaltung von zwei Widerständen aufgebaut sein, die beide aus dem Widerstandsmaterial der Bandgap-Referenz-Schaltung B bestehen.

Es kann auch ein weiterer Widerstandstyp aus stark p-dotiertem Polysilizium hergestellt werden, indem bei der Herstellung eine Maske, welche über im Vergleich dazu schwach zu dotierende Widerstände gelegt wird, weggelassen wird. Wird die Bandgap-Referenz-Schaltung B mit schwach (p⁻) p-dotierten Widerständen aufgebaut und soll die Basisvorspannung mittels einer Umsetzschaltung V' an Stromquellen mit stark p-dotierten Widerständen angepaßt werden, so kann der Widerstand R₁ sehr einfach mit Hilfe einer Maske, die nur einen Teil des Widerstandes abdeckt, als Serienschaltung eines hoch (p⁺) und eines niedrig (p⁻) p-dotierten Widerstandes aufgebaut werden. Dies wird auch aus FIG 4 ersichtlich, in der bei den beiden mit Kontakten K versehenen Widerständen R₁ und R₂ die jeweilige Maske mit M bezeichnet ist. Der Widerstand R₁ ist dann in seinem rechten Teil stark p-dotiert und weist einen Flächenwiderstandswert von z.B. 60 Ohm/Square auf, während er in seinem linken Teil (ebenso wie der ganze Widerstand R₂ ) schwach p-dotiert ist und einen Flächenwiderstandswert von z.B. 1000 Ohm/Square aufweist.

FIG 5 zeigt noch in zwei Diagrammen ein Simulationsergebnis, wobei im oberen Diagramm der Spannungsabfall an einem stark p-dotierten Widerstand (p⁺-Widerstand) und im unteren Diagramm der Spannungsabfall an einem schwach p-dotierten Widerstand (p⁻-Widerstand) über dem Streuungsfaktor des p⁺-Widerstandswerts für verschiedene Temperaturen (temp) und Streuungswerte (xr) des (in der Bandgap-Referenz-Schaltung B eingesetzen) schwach p-dotierten Widerstandsmaterials (p⁻-Widerstand) dargestellt ist. Der Spannungsabfall schwankt um weniger als 12 mV, wobei zu bemerken ist, daß der Spannungsabfall an den schwach p-dotierten Widerständen bereits aufgrund von Unzulänglichkeiten der Bandgap-Referenz um 8 mV schwankt.

## Patentansprüche

1. Schaltungsanordnung zur Basisvorspannungsversorgung von Stromquellentransistoren in Bipolar-IC-Schaltungen, mit einer Bandgap-Referenz-Schaltung (B) zur Lieferung einer von der Temperatur und von Widerstandstoleranzen in der Weise abhängigen Basisvorspannung, daß der von den Stromquellentransistoren gelieferte Strom an von diesem durchflossenen Lastwiderständen einen konstanten Spannungsabfall hervorruft, und wenigstens einer ihr nachgeschalteten, die jeweilige Basisvorspannung abgebenden Verteilerschaltung (V) mit einer Eingangsstufe (E), einem Ausgangstreiber (A) und einem dazwischenliegenden Inverter (J), der mit einer an der Speisespannung liegenden Reihenschaltung eines ersten Transistors (T₁), eines ersten Widerstands (R₁), eines zweiten Transistors (T₂) und eines zweiten Widerstands (R₂) gebildet ist,
**dadurch gekennzeichnet,**
daß zur Basisvorspannungsversorgung von Stromquellentransistoren eines anderen Widerstands-Dotierungstyps als desjenigen, für den die Bandgap-Referenz-Schaltung (B) ausgelegt ist, in der zugehörigen Verteiler- bzw. Umsetzschaltung (V') der zweite Widerstand (R₂) von demjenigen Widerstands-Dotierungstyp ist, für den die Bandgap-Referenz-Schaltung (B) ausgelegt ist, und der erste Widerstand (R₁) durch die Reihenschaltung eines Widerstands ebendieses Widerstands-Dotierungstyps und eines Widerstands des anderen Widerstands-Dotierungstyps gebildet ist.

2. Schaltungsanordnung nach Anspruch 1,
**dadurch gekennzeichnet**,
daß der erste Widerstand (R₁) zu einem Bruchteil µ = $\frac{{\text{k}}_{\text{x}}}{{\text{U}}_{\text{w}} {\text{- m·U}}_{\text{BE}}}$ [worin kₓ das partielle Differential der von der modifizierten Bandgap-Referenz-Schaltung (B) erzeugten Basisvorspannung nach dem Streufaktor des Widerstandsmaterials der modifizierten Bandgap-Referenz-Schaltung (B) ist, U_{w} die von der modifizierten Bandgap-Referenz-Schaltung (B) erzeugte Basisvorspannung ist und m·U_{BE} die mit einem Faktor m multiplizierte Basis-Emitter-Spannung der Eingangsschaltungs- und Ausgangstreibertransistoren der Verteiler- bzw. Umsetzschaltung (V') ist,] aus demjenigen Material besteht, für welches die modifizierte Bandgap-Referenz-Schaltung (B) nicht ausgelegt ist.

3. Schaltungsanordnung nach Anspruch 1 oder 2,
**dadurch gekennzeichnet**,
daß der zweite Widerstand (R₂) durch die Reihenschaltung zweier Widerstände desjenigen Widerstands-Dotierungstyps gebildet ist, für den die Bandgap-Referenz-Schaltung (B) ausgelegt ist.

## Claims

1. Circuit arrangement for supplying the base bias voltage of current source transistors in bipolar IC circuits, having a bandgap reference circuit (B) for supplying a base bias voltage which is dependent on the temperature and on resistance tolerances in such a way that the current supplied by the current source transistors causes a constant voltage drop across load resistors through which said current flows, and at least one distributor circuit (V), which is connected downstream of said bandgap reference circuit, outputs the respective base bias voltage and has an input stage (E), an output driver (A) and an intermediate invertor (J), which is formed by a series circuit which is connected to the supply voltage and comprises a first transistor (T₁), a first resistor (R₁), a second transistor (T₂) and a second resistor (R₂),
characterized
in that in order to supply the base bias voltage of current source transistors of a different resistor doping type than that for which the bandgap reference circuit (B) is designed, in the associated distributor or conversion circuit (V'), the second resistor (R₂) is of that resistor doping type for which the bandgap reference circuit (B) is designed, and the first resistor (R₁) is formed by the series circuit comprising a resistor of that very resistor doping type and a resistor of the other resistor doping type.

2. Circuit arrangement according to Claim 1,
characterized
in that the first resistor (R₁) is composed to the extent of a fraction µ = $\frac{{\text{k}}_{\text{x}}}{{\text{U}}_{\text{w}} \text{-} \text{m} \text{·} {\text{U}}_{\text{BE}}}$ [where kₓ is the partial derivative of the base bias voltage, which is generated by the modified bandgap reference circuit (B), with respect to the variation factor of the resistor material of the modified bandgap reference circuit (B), U_{w} is the base bias voltage generated by the modified bandgap reference circuit (B), and m·U_{BE} is the base-emitter voltage, multiplied by a factor m, of the input circuit and output driver transistors of the distributor or conversion circuit (V')] of that material for which the modified bandgap reference circuit (B) is not designed.

3. Circuit arrangement according to Claim 1 or 2,
characterized
in that the second resistor (R₂) is formed by the series circuit comprising two resistors of that resistor doping type for which the bandgap reference circuit (B) is designed.

## Revendications

1. Circuit pour l'alimentation en tension de polarisation de transistors sources de courant dans des circuits intégrés bipolaires, comprenant un circuit de référence à intervalle d'énergie entre bandes (B) pour fournir une tension de polarisation dépendante de la température et de marges de tolérance de résistances de telle sorte que le courant fourni par les transistors sources de courant provoque une chute de tension constante aux bornes de résistances de charge dans lesquelles passe ce courant, et avec au moins un circuit distributeur (V) branché du côté aval, fournissant la tension de polarisation respective et comportant un étage d'entrée (E), un circuit d'attaque de sortie (A) et un inverseur (J) placé entre cette entrée et cette sortie et formé par un circuit série raccordé à la tension d'alimentation et composé d'un premier transistor (T₁), d'une première résistance (R₁), d'un deuxième transistor (T₂) et d'une deuxième résistance (R₂),
caractérisé par le fait que,
pour l'alimentation en tension de polarisation de transistors sources de courant d'un autre type de dopage de résistance que celui pour lequel le circuit de référence à intervalle d'énergie entre bandes (B) est conçu, dans le circuit distributeur ou convertisseur (V') associé, la deuxième résistance (R₂) est du type de dopage de résistance pour lequel le circuit de référence à intervalle d'énergie entre bandes (B) est conçu et la première résistance (R₁) est formée par le branchement en série d'une résistance de ce même type de dopage de résistance et d'une résistance de l'autre type de dopage de résistance.

2. Circuit selon la revendication 1,
caractérisé par le fait que
la première résistance (R₁), pour une fraction µ = $\frac{{\text{k}}_{\text{x}}}{{\text{U}}_{\text{w}} {\text{- m · U}}_{\text{BE}}}$ [kₓ étant la différentielle partielle de la tension de polarisation produite par le circuit de référence à intervalle d'énergie entre bandes (B) modifié par rapport au facteur de dispersion du matériau de résistance du circuit de référence à intervalle d'énergie entre bandes (B) modifié, U_{w} étant la tension de polarisation produite par le circuit de référence à intervalle d'énergie entre bandes (B) modifié et m·U_{BE} étant la tension base-émetteur, multipliée par un facteur m, des transistors de circuit d'entrée et de circuit d'attaque de sortie du circuit distributeur ou convertisseur (V')], est constituée du matériau pour lequel le circuit de référence à intervalle d'énergie entre bandes (B) modifié n'est pas conçu.

3. Circuit selon la revendication 1 ou 2,
caractérisé par le fait que
la deuxième résistance (R₂) est formée par le branchement en série de deux résistances du type de dopage de résistance pour lequel le circuit de référence à intervalle d'énergie entre bandes (B) est conçu.
